# EUROPÄISCHE PATENTSCHRIFT

(11) **EP 3 081 448 B1**
(45) Veröffentlichungstag und Bekanntmachung des Hinweises auf die Patenterteilung: **26.02.2020**
(21) Anmeldenummer: 16165054.4
(22) Anmeldetag: 13.04.2016
(51) Int. Cl.: B61B 7/00, B61B 12/00

(54) **SEILBAHNSTATION MIT FÖRDEREINRICHTUNG UND DACHAUFBAU**
STATION FOR AN AERIAL CABLEWAY WITH TRANSPORT DEVICE AND ROOF STRUCTURE
INSTALLATION DE TELEPHERIQUE AVEC DISPOSITIF DE TRANSPORT ET STRUCTURE DE TOIT

(30) Priorität: 14.04.2015 AT 502942015
(43) Veröffentlichungstag der Anmeldung: 19.10.2016
(73) Patentinhaber: Wopfner, Kurt, 6063 Rum (AT)
(72) Erfinder: Wopfner, Kurt, 6063 Rum (AT)
(74) Vertreter: Torggler & Hofinger Patentanwälte

(56) Entgegenhaltungen:
- EP-A1- 0 486 405
- EP-A1- 0 770 532
- EP-A1- 1 997 706
- EP-A1- 2 147 843
- AT-A1- 515 895
- CH-A2- 707 628
- US-B1- 6 393 995

## Beschreibung

Die Erfindung betrifft eine Seilbahnstation mit den Merkmalen des Oberbegriffs des Anspruchs 1.

Seilbahnstationen der eingangs genannten Art gehören bereits zum Stand der Technik und werden beispielsweise in der EP 2 147 843 A1 gezeigt. In diesen Seilbahnstationen befindet sich zumindest eine Fördereinrichtung zur Beförderung von Fahrbetriebsmitteln wie zum Beispiel Liftsessel. Im Zuge von Wartungs- oder Reparaturarbeiten muss das Betriebspersonal auf diese Fördereinrichtung zugreifen können. Fördereinrichtungen bestehen zumeist aus einer Vielzahl von Rollen, welche durch einen zwischen den einzelnen Rollen liegenden Riemen (Keilriemen, Zahnriemen, etc.) miteinander verbunden sind. Wird eine Rolle bewegt, wird über den Riemen die nächstliegende Rolle mitbewegt. Durch eine Aneinanderreihung solcher Rollenanordnungen, welche durch einen Riemen miteinander verbunden sind, wird die Fördereinrichtung ausgebildet und durch einen Antrieb in Bewegung gesetzt. Auf diese Weise kann ein Fahrbetriebsmittel, welches mit einem Teil der Seilklemme auf den Rollen der Fördereinrichtung aufliegt, vom Anfang bis zum Ende der Fördereinrichtung durch die Seilbahnstation bewegt werden. Bei Defekt eines Riemens, einer Rolle oder lediglich beim Warten oder Abschmieren des Systems muss auf die Fördereinrichtung zugegriffen werden können. Das Zugreifen auf die Fördereinrichtung äußert sich jedoch als schwierig, da sich die Fördereinrichtung im oberen Bereich der Seilbahnstation befindet und von einem Dach umschlossen wird. Weiters stellt sich der Riemenantrieb zwischen den einzelnen Rollen der Fördereinrichtung, auch Förderrollen genannt, als problematisch heraus, da der Riemenantrieb verschleißen, durchrutschen oder reißen kann und somit im schlimmsten Falle die Fördereinrichtung nicht mehr funktionsfähig wäre.

Aufgabe der Lösung ist es, die vorbeschriebenen Nachteile zu vermeiden und eine gegenüber dem Stand der Technik verbesserte Seilbahnstation anzugeben.

Dies wird bei der erfindungsgemäßen Seilbahnstation durch das Kennzeichen des Anspruchs 1 erreicht. Durch die Möglichkeit ein Dachelement 20 zwischen zwei verschiedenen Betriebsstellungen (erste Betriebsstellung a, zweite Betriebsstellung b) bewegen zu können, wird die Fördereinrichtung für Personen zugänglich gemacht. Durch die somit entstehende Öffnung im Dachaufbau der Seilbahnstation ist es für das Betriebspersonal einfacher, auf die einzelnen Komponenten der Fördereinrichtung, wie beispielsweise Förderräder oder Zahnräder, zugreifen zu können.

Wenn das zumindest eine Dachelement als Klappe oder Schiebeelement ausgebildet ist, muss das Dachelement nicht beiseite geschafft werden, nachdem das Dach geöffnet wurde. Das Dachelement kann an Ort und Stelle verweilen und muss nicht irgendwo am Dach oder neben der Seilbahnstation abgelegt werden. Weiters wird der Prozess des Öffnens des Daches durch die klappbaren oder schiebbaren Dachelemente vereinfacht.

Wenn das zumindest eine Dachelement über einen Antrieb oder manuell zwischen der ersten Betriebsstellung und der zweiten Betriebsstellung bewegbar ist, kann beispielsweise über einen Elektroantrieb oder einen Kurbelantrieb ein besonders großes oder schweres Dachelement leichter bewegt werden. Die Kraftübertragung kann z.B. über eine Zahnstange oder einen Hydraulikzylinder erfolgen.

Wenn der Umfang des zumindest einen Dachsegments zumindest abschnittsweise zumindest eine Dichtung aufweist, welche ein weiteres Dachsegment oder Abschnitte des Dachaufbaus kontaktiert, so ist gewährleistet, dass Regen oder Schmelzwasser nicht durch das Dach auf die Fahrbetriebsmittel, Fördereinrichtung oder andere Komponenten gelangt. Weiters sind Personen, welche sich in der Seilbahnstation befinden, nicht vom herabtropfenden Wasser betroffen.

Als besonders vorteilhaft hat es sich dabei herausgestellt, dass das zumindest eine Dachsegment mehrteilig ausgeführt und sich zusammen faltbar ist. Durch diese zusammenfaltbaren Dachsegmente ist es möglich, ein aufgeklapptes oder verschobenes Dachsegment besser und leichter verstaubar zu gestalten. Hat ein Dachelement z.B. eine sehr große Spannweite, ist es nicht notwendig das Dachelement so stark zu verankern, da die einwirkenden Kräfte auf die Befestigung des Dachelements im aufgeklappten und zusammengefalteten Zustand des Dachelements nicht so stark sind.

Wenn das zumindest eine Dachsegment in der ersten Betriebsstellung an einer Seitenwand eines Wartungssteges aufliegt, so ist der Dachaufbau in sich geschlossen und die darunterliegenden Objekte sind vor Umwelteinflüssen geschützt. Erst nach dem Öffnen des Dachelements wird der Wartungssteg freigelegt und durch Betriebspersonal begehbar gemacht. Somit ergibt sich eine sehr kompakte Bauweise des Dachaufbaus und die Seilbahnstation muss nicht großvolumiger ausgestaltet werden als es unbedingt notwendig ist.

Als besonders vorteilhaft hat es sich dabei herausgestellt, dass zumindest ein Dachsegment in seiner zweiten Betriebsstellung selbst einen Wartungssteg ausbildet. Durch Aufklappen oder Aufschieben des Dachelements wird somit nicht nur der Dachaufbau geöffnet, es wird auch durch das Dachelement selbst ein Wartungssteg ausgebildet. Es muss kein zusätzlicher Wartungssteg im Inneren der Seilbahnstation angefertigt werden, weiters nimmt kein zusätzlicher Wartungssteg Platz im Inneren der Seilbahnstation weg. Der Wartungssteg ist Teil des Dachelementes der erst durch das Aufklappen des Dachelementes begehbar gemacht wird.

Gemäß einem weiteren Aspekt der Erfindung sieht die Seilbahnstation eine Fördereinrichtung vor. Wenn die Fördereinrichtung durch eine Mehrzahl hintereinander angereihter Förderräder ausgebildet ist, welche durch zumindest ein sich zwischen jedem Förderrad befindliches Zahnrad miteinander verbunden sind.

So wird ein Riemenantrieb zwischen den Förderrädern nicht mehr notwendig. Zahnriemen, Keilriemen oder Riemen generell neigen eher dazu durchzurutschen, zu verschleißen oder zu reißen, als beispielsweise eine formschlüssige, stabile Verbindung mittels Zahnrädern. Riemen müssen nachgespannt werden oder bedürfen einer gewissen Spannung, welche wiederum temperatur- und altersabhängig ist.

Wenn eine unterschiedliche Dimensionierung der zwischen den Förderrädern befindlichen Zahnräder, eine unterschiedliche Drehgeschwindigkeit der einzelnen Förderräder und somit die Fördergeschwindigkeit der Fördereinrichtung abschnittsweise bestimmt wird, so kann unkompliziert und einfach ein Fahrbetriebsmittel im Laufe des Durchfahrens der Seilbahnstation an der Fördereinrichtung seine Geschwindigkeit reduzieren, um Personen den Einstieg in das Fahrbetriebsmittel zu erleichtern. Nach dem Einstieg der Personen und vor dem Einkuppeln an das Seil wird die Geschwindigkeit über eine unterschiedliche Dimensionierung der Zahnräder und somit unterschiedliche Übersetzung der Förderrollen wieder erhöht.

Wenn die Zahnräder als Stirnräder ausgebildet sind, ist der Aufbau der Fördereinrichtung einfach gestaltet und ein Austausch der einzelnen Räder einfach realisierbar. Ein Stirnzahnrad kann einfach aus einer Anordnung aus anderen Zahnrädern herausgezogen werden und versperrt sich nicht mit diesen, beispielsweise durch Hinterschnitte oder Schrägverzahnungen.

Wenn die Fördereinrichtung über Auskuppeln eines Zahnrades zumindest abschnittsweise abschaltbar ist, so kann im Reparatur- oder Wartungsfall an der Seilbahnanlage einfach ein gewisser Abschnitt der Fördereinrichtung deaktiviert werden. Ein ungefährliches Hantieren an der Fördereinrichtung und der einzelnen beweglichen Elemente wird dem Betriebspersonal somit ermöglicht.

Wenn die Fördereinrichtung - beispielsweise im Wartungs- oder Reparaturfall-durch die zweite Betriebsstellung des zumindest einen Dachelements freigelegt wird und somit ein Wartungssteg zugänglich gemacht ist, wird dem Betriebspersonal die Wartung an der Seilbahnstation generell sehr erleichtert.

Auch kann durch diese abschnittsweise Abschaltung der Förderräder eine bestimmte Menge von Fahrbetriebsmitteln in der Seilbahnstation abgestellt und auf die gleiche Weise - durch abschnittsweises Zuschalten - wieder an das Seil angekuppelt werden.

Weitere vorteilhafte Ausführungsformen sind in den abhängigen Unteransprüchen definiert.

Weitere Einzelheiten und Vorteile der vorliegenden Erfindung werden anhand der Figurenbeschreibung unter Bezugnahme auf die in den Zeichnungen dargestellten Ausführungsbeispiele im Folgenden näher erläutert. Darin zeigen:
- Fig. 1: eine Seilbahnstation in perspektivischer Ansicht,
- Fig. 2: eine Seilbahnstation in Seitenansicht mit geöffneten Dachelementen,
- Fig. 3: Detail, geöffnetes Dachelement perspektivisch,
- Fig. 4: Dachaufbau einer Seilbahnstation mit geöffneten Dachelementen,
- Fig. 5a, 5b: Schnittdarstellung Seilbahnstation mit unterschiedlichen Betriebsstellungen Dachelement,
- Fig. 6: Fördereinrichtung mit unterschiedlichen Zahnrädern.

Figur 1 zeigt eine Seilbahnstation 1, welche auf zumindest einer Säule 4 mit dem umliegenden Gelände befestigt wird. Unter dem Dachaufbau 2 befindet sich eine Fördereinrichtung 3 zum Bewegen von in der Figur 1 nicht dargestellten Fahrbetriebsmitteln 6. Diese Seilbahnstation 1 zeichnet sich durch eine sehr kompakte Bauweise aus, was sich z.B. aus der im Zentrum der Seilbahnstation befindlichen Getriebescheibe 40 ergibt. Diese Getriebescheibe 40 wird durch einen Motor angetrieben und bewegt das Seil 41, auf welchem die Fahrbetriebsmittel 6 angeordnet sind. Beim Durchfahren der Fahrbetriebsmittel 6 durch die Seilbahnstation 1 werden diese vom Seil 41 entkoppelt und auf der Fördereinrichtung 3 durch die Seilbahnstation 1 bewegt. Durch das Abkuppeln der Fahrbetriebsmittel 6 vom Seil 41 und das Ablegen der Fahrbetriebsmittel 6 auf der Fördereinrichtung 3 wird die Geschwindigkeit der Fahrbetriebsmittel 6 reduziert, um ein Einsteigen der einzelnen Personen in die Fahrbetriebsmittel 6 vereinfachen zu können. Das Seil 41 wird währenddessen mit einer konstanten Geschwindigkeit durch die Getriebescheibe 40 angetrieben. Ist es notwendig die Fördereinrichtung 3 zu warten oder Reparaturen an ihr durchzuführen, so muss von unten, unter dem Dachaufbau 2, an der Fördereinrichtung 3 hantiert werden. Wäre es möglich den Dachaufbau 2 anheben oder öffnen zu können, würde die Arbeit an der Fördereinrichtung 3 sehr erleichtert.

Die Figur 2 zeigt eine Seilbahnstation 1 in der Seitenansicht. Der Dachaufbau 2 verfügt dabei über Dachelemente 20, welche als Klapp- oder Schiebelemente sind. Das Dachelement 20a beispielsweise wird zur Freilegung des Wartungssteges 8 in eine zweite Betriebsstellung b geschoben. Dabei wird der Wartungssteg 8 freigelegt, der in diesem Fall aus einer Stufe und einem Wartungssteg entlang der Fördereinrichtung 3 besteht. Der Wartungssteg 8 entlang der Fördereinrichtung 3 wird über die klappbaren Dachelemente 20b freigelegt. Entlang des Bereiches, in welchem die Fördereinrichtung 3 eine Kurve beschreibt, werden die klappbaren Dachelemente 20c geöffnet. Über einen Aufstieg 7 kann das Betriebspersonal in den Dachaufbau 20 der Seilbahnstation 1 gelangen. Über die geöffneten Dachelemente 20a, 20b, 20c wird der Wartungssteg 8 freigelegt, über welchen das Betriebspersonal die einzelnen Komponenten der Fördereinrichtung leicht erreichen kann. Als Aufstieg 7 kann beispielsweise eine Stiege, Leiter oder auch ein Lift dienen.

Figur 3 zeigt detailliert ein aufgeklapptes Dachelement 20 an einem Dachaufbau 2 in einer ersten Betriebsstellung a. Durch das Aufklappen des Dachelementes 20 wird ein Wartungssteg 8 freigelegt. Die Erreichbarkeit der Fördereinrichtung 3 wird somit verbessert. In der ersten Betriebsstellung a - der Schließstellung des Dachelements 20 - schließt das Dachelement 20 mit der Seitenwand 5 neben dem Wartungssteg 8 ab. In diesem Bereich, in dem das Dachelement 20 mit dem Seitensteg 5 bzw. mit weiteren Dachelementen 20 oder dem Dachaufbau 2 kontaktiert, kann das Dachelement 20 mit Dichtungen versehen sein. Diese verhindern ein Eintreten von Feuchtigkeit und Schmutz. Verunreinigungen und Feuchtigkeit können zu Problemen an der Fördereinrichtung 3 führen. Weiters sollten Personen, welche sich unter dem Dachaufbau 2 der Seilbahnstation 1 befinden, von Wind und Wetter geschützt sein.

Figur 4 zeigt eine Variante des Dachaufbaus 2 einer Seilbahnstation 1. Bei dieser Variante bildet das Dachelement 20 in seiner zweiten Betriebsstellung einen Wartungssteg 8 aus. Somit dient das Dachelement 20 nicht nur zum Öffnen des Dachaufbaus 2, sondern auch zur Ausbildung des Wartungsstegs 8. Eine zusätzliche Montage eines Wartungsstegs ist in diesem Ausführungsbeispiel nicht mehr notwendig. Dies hat zur Folge, dass eine sehr kompakte Bauweise an der Seilbahnstation 1 realisiert werden kann. In dem Bereich, in welchem die Fördereinrichtung 3 eine Kurve beschreibt, muss im aufgeklappten Zustand der Dachelemente 20 ein beim Aufklappen ein zwischen den Dachelementen 20 entstehender Spalt überbrückt werden. Dies kann beispielsweise durch ein verschiebbares, umklappbares oder einlegbares Stegelement erfolgen, welches den Wartungssteg 8 in diesen Spaltbereichen vervollständigt.

Figur 5a zeigt eine Seilbahnstation 1 im Schnitt dargestellt. Der Dachaufbau 2 verfügt über Dachelemente 20, welche sich zwischen einer ersten Betriebsstellung a und zweiten Betriebsstellung b bewegen lassen. In der Figur 5a sieht man das Dachelement 20 in einer Offenstellung - der zweiten Betriebsstellung b. Über den Aufstieg 7 kann das Bedienungspersonal zum Dachaufbau 2 der Seilbahnstation 1 gelangen und in weiterer Folge auf dem Wartungssteg 8 die Fördereinrichtung 3 der Seilbahnstation 1 erreichen.

Figur 5b zeigt das Dachelement 20 des Dachaufbaus 2 in der ersten Betriebsstellung a (der Schließstellung). In der Schließstellung wird der Wartungssteg 8 abgedeckt - das Verfahren oder Bewegen der Dachelemente 20 zwischen der ersten Betriebsstellung a und der zweiten Betriebsstellung b kann automatisiert oder auch manuell erfolgen. Eine manuelle Öffnung ist beispielsweise über eine Kurbel oder eine Handpumpe möglich, eine motorunterstützte Lösung wäre beispielsweise durch einen Linearmotor oder eine Hydraulikpumpe mit einem Hubzylinder möglich.

Die Figur 6 zeigt einen Ausschnitt der Fördereinrichtung 3 in der Seitenansicht. Die Förderräder 30 befinden sich oberhalb der Zahnräder 3. Die Fahrbetriebsmittel 6 (in Figur 6 nicht ersichtlich) werden im vom Seil 41 entkoppelten Zustand auf den Förderrädern 30 durch die Seilbahnstation 1 befördert. Zur abschnittsweisen Reduktion oder Erhöhung der Drehgeschwindigkeit der Förderräder 30 sind die Zahnräder 3 in gewissen Abschnitten unterschiedlich dimensioniert. Somit ist es möglich entlang der Fördereinrichtung 3 der Seilbahnstation 1 das Fahrbetriebsmittel 6 mit unterschiedlichen Geschwindigkeiten durchlaufen zu lassen. Bei der Einfahrt in die Seilbahnstation 1 wird das Fahrbetriebsmittel 3 vom Seil 41 (in Figur 1 ersichtlich) entkoppelt und auf den Förderrädern 30 abgelegt. Entlang der Fördereinrichtung 3 wird nun die Drehgeschwindigkeit der einzelnen Förderräder 30 abschnittsweise über die unterschiedliche Dimensionierung der Zahnräder 31 reduziert, um das Fahrbetriebsmittel 6 in Relation zum Seil 41 langsamer fahren zu lassen. Dies erleichtert das Einsteigen von Personen oder das Aufladen der Fahrbetriebsmittel. Vor dem Ankoppeln des Fahrbetriebsmittels 6 an das Seil 41 (in Figur 1 ersichtlich) wird die Geschwindigkeit an der Fördereinrichtung 3 erhöht - die Geschwindigkeit des Fahrbetriebsmittels 6 wird über die Erhöhung dieser Geschwindigkeit an der Fördereinrichtung 3 an die Geschwindigkeit des Seils 41 angepasst. Im Falle eines Defektes eines Zahnrads 31 oder eines Förderrads 30 kann dies schnell ausgetauscht werden. Wird für den Reparaturfall ein Abschnitt der Fördereinrichtung abgeschaltet, so kann dies über die einfache Entnahme eines Zahnrades 3 oder eines Förderrades 30 erfolgen. An einem der Zahnräder 31 kann die Antriebseinrichtung 32 zum Antrieb der Fördereinrichtung 3 eingreifen - durch die Verkettung von Zahnrädern 31 und Förderrädern 30 setzt sich die Bewegung der Antriebseinrichtung 32 in der gesamten Fördereinrichtung 3 fort. Dieser Antriebseinrichtung 32 kann durch eine mechanische oder hydraulische Verbindung zum Hauptantrieb der Seilbahnanlage erfolgen oder auch durch einen eigenen Antrieb wie zum Beispiel einem Elektromotor.

### Bezugszeichenliste:

- 1: Seilbahnstation
- 2: Dachaufbau
- 3: Fördereinrichtung
- 4: Säule
- 5: Seitenwand
- 6: Fahrbetriebsmittel
- 7: Aufstieg
- 8: Wartungssteg
- 20: Dachelement
- 21: Dichtung
- 30: Förderrad
- 31: Zahnrad
- 32: Antriebseinrichtung
- 40: Getriebescheibe
- a: erste Betriebsstellung
- b: zweite Betriebsstellung

## Patentansprüche

1. Seilbahnstation (1), umfassend
- eine Fördereinrichtung (3) zur Aufnahme und Beförderung von zumindest einem Fahrbetriebsmittel (6),
- einem sich im Wesentlichen über der Fördereinrichtung (3) befindlichen Dachaufbau (2),
**dadurch gekennzeichnet, dass** der Dachaufbau (2) zumindest ein zwischen einer ersten und einer zweiten Betriebsstellung (a, b) bewegbares Dachelement (20) aufweist, welches in der ersten Betriebsstellung (a) die Fördereinrichtung (3) abdeckt und in der zweiten Betriebsstellung (b) die Fördereinrichtung (3) für Personen zugänglich macht.

2. Seilbahnstation nach Anspruch 1, **dadurch gekennzeichnet, dass** das zumindest eine Dachelement (20) als Klappe oder Schiebeelement ausgebildet ist.

3. Seilbahnstation nach einem der Ansprüche 1 oder 2, **dadurch gekennzeichnet, dass** zumindest eine Dachelement (20) über einen Antrieb oder manuell zwischen der ersten Betriebsstellung (a) und der zweiten Betriebsstellung (b) bewegbar ist.

4. Seilbahnstation nach Anspruch 1 bis 3, **dadurch gekennzeichnet, dass** der Umfang des zumindest einen Dachelements (20) zumindest abschnittsweise zumindest eine Dichtung (21) aufweist, welche ein weiteres Dachsegment (20) oder Abschnitte des Dachaufbaus (2) kontaktiert.

5. Seilbahnstation nach Anspruch 1 bis 4, **dadurch gekennzeichnet, dass** das zumindest eine Dachsegment (20) im Wesentlichen aus einem Kunststoff, einem Metall oder einer Faserplatte hergestellt ist.

6. Seilbahnstation nach Anspruch 1 bis 5, **dadurch gekennzeichnet, dass** das zumindest eine Dachsegment (20) mehrteilig ausgeführt und in sich zusammenfaltbar ist.

7. Seilbahnstation nach Anspruch 1 bis 6, **dadurch gekennzeichnet, dass** das zumindest eine Dachsegment (20) in der ersten Betriebsstellung (a) an einer Seitenwand (5) eines Wartungssteges (8) aufliegt.

8. Seilbahnstation nach Anspruch 1 bis 6 **dadurch gekennzeichnet, dass** das zumindest eine Dachsegment (20) in seiner zweiten Betriebsstellung (b) selbst einen Wartungssteg (8) ausbildet.

9. Seilbahnstation nach einem der Ansprüche 1 bis 8, **dadurch gekennzeichnet, dass** die Fördereinrichtung (3) durch eine Mehrzahl hintereinander angereihter Förderräder (30) ausgebildet ist, welche durch zumindest ein sich zwischen jedem Förderrad (30) befindliches Zahnrad (31) miteinander verbunden sind.

10. Seilbahnstation nach Anspruch 9, **dadurch gekennzeichnet, dass** eine Antriebseinrichtung (32) die Fördereinrichtung (3) in einem beliebigen Abschnitt der Fördereinrichtung (3) antreibt.

11. Seilbahnstation nach einem der Ansprüche 9 oder 10, **dadurch gekennzeichnet, dass** eine unterschiedliche Dimensionierung der zwischen den Förderrädern (30) befindlichen Zahnräder (31) eine unterschiedliche Drehgeschwindigkeit der einzelnen Förderräder (30) und somit die Fördergeschwindigkeit der Fördereinrichtung (3) abschnittsweise bestimmt.

12. Seilbahnstation nach einem der Ansprüche 9 bis 11, **dadurch gekennzeichnet, dass** die Zahnräder (31) als Stirnzahnräder ausgebildet sind.

13. Seilbahnstation nach einem der Ansprüche 9 bis 12, **dadurch gekennzeichnet, dass** die Fördereinrichtung (3) über Auskuppeln eines Zahnrades (31) zumindest abschnittsweise abschaltbar ist.

14. Seilbahnstation nach einem der Ansprüche 9 bis 13, **dadurch gekennzeichnet, dass** die Fördereinrichtung (3) - beispielsweise im Wartungs- oder Reparaturfall - durch die zweite Betriebsstellung (b) zumindest eines Dachelements (20) freigelegt wird und durch einen Wartungssteg (8) zugänglich ist.

## Claims

1. A cableway station (1) including:
- a conveyor device (3) for receiving and conveying at least one travel means (6),
- a roof structure (2) disposed substantially above the conveyor device (3),
**characterised in that** the roof structure (2) has at least one roof element (20) which is moveable between a first and a second operating position (a, b) and which covers the conveyor device (3) in the first operating position (a) and makes the conveyor device (3) accessible for people in the second operating position (b).

2. The cableway station according to claim 1 **characterised in that** the at least one roof element (20) is in the form of a flap or sliding element.

3. The cableway station according to one of the claims 1 or 2 **characterised in that** at least one roof element (20) is moveable by way of a drive or manually between the first operating position (a) and the second operating position (b).

4. The cableway station according to claims 1 to 3 **characterised in that** the periphery of the at least one roof element (20) has at least portion-wise at least one seal (21) which contacts a further roof segment (20) or portions of the roof structure (2).

5. The cableway station according to claims 1 to 4 **characterised in that** the at least one roof segment (20) is produced substantially from a plastic, a metal or a fibreboard.

6. The cableway station according to claims 1 to 5 **characterised in that** the at least one roof segment (20) is of a multi-part configuration and can be folded together in itself.

7. The cableway station according to claims 1 to 6 **characterised in that** the at least one roof segment (20) rests in the first operating position (a) against a side wall (5) of a maintenance catwalk (8).

8. The cableway station according to claims 1 to 6 **characterised in that** the at least one roof segment (20) in its second operating position (b) itself forms a maintenance catwalk (8).

9. The cableway station according to one of the claims 1 to 8 **characterised in that** the conveyor device (3) is formed by a plurality of conveyor wheels (30) which are successively arranged in a row and which are connected together by at least one gear (31) disposed between each conveyor wheel (30).

10. The cableway station according to claim 9 **characterised in that** a drive device (32) drives the conveyor device (3) in any portion of the conveyor device (3).

11. The cableway station according to one of the claims 9 or 10 **characterised in that** differing dimensioning of the gears (31) between the conveyor wheels (30) determines a different speed of rotation of the individual conveyor wheels (30) and therefore the conveyor speed of the conveyor device (3) in a portion-wise manner.

12. The cableway station according to one of the claims 9 to 11 **characterised in that** the gears (31) are in the form of spur gears.

13. The cableway station according to one of the claims 9 to 12 **characterised in that** the conveyor device (3) can be at least portion-wise shut down by uncoupling of a gear (31).

14. The cableway station according to one of the claims 9 to 13 **characterised in that** - for example in a maintenance or repair situation - the conveyor device (3) is exposed by the second operating position (b) of at least one roof element (20) and is accessible by a maintenance catwalk (8).

## Revendications

1. Installation de téléphérique (1), comprenant
- un dispositif de transport (3) destiné à recevoir et à transporter au moins un véhicule (6),
- une structure de toit (2) située essentiellement au-dessus du dispositif de transport (3),
**caractérisée en ce que** la structure de toit (2) comporte au moins un élément de toit (20), mobile entre une première et une deuxième position de fonctionnement (a, b), qui, dans la première position de fonctionnement (a), recouvre le dispositif de transport (3) et qui, dans la deuxième position de fonctionnement (b), rend le dispositif de transport (3) accessible à des personnes.

2. Installation de téléphérique selon la revendication 1, **caractérisée en ce que** l'élément de toit (20) au moins au nombre de un est constitué en tant que clapet ou élément coulissant.

3. Installation de téléphérique selon l'une des revendications 1 ou 2, **caractérisée en ce qu'**au moins un élément de toit (20), par le biais d'un entraînement ou manuellement, peut être déplacé entre la première position de fonctionnement (a) et la deuxième position de fonctionnement (b).

4. Installation de téléphérique selon les revendications 1 à 3, **caractérisée en ce que** la périphérie de l'élément de toit (20) au moins au nombre de un comporte au moins par tronçons un joint d'étanchéité (21) qui entre en contact avec un autre segment de toit (20) ou avec des tronçons de la structure de toit (2).

5. Installation de téléphérique selon les revendications 1 à 4, **caractérisée en ce que** le segment de toit (20) au moins au nombre de un est fabriqué essentiellement en matière plastique, en métal ou en panneau de fibres.

6. Installation de téléphérique selon les revendications 1 à 5, **caractérisée en ce que** le segment de toit (20) au moins au nombre de un est réalisé en plusieurs parties et peut se replier sur lui-même.

7. Installation de téléphérique selon les revendications 1 à 6, **caractérisée en ce que**, dans la première position de fonctionnement (a), le segment de toit (20) au moins au nombre de un appuie contre une paroi latérale (5) d'une passerelle de maintenance (8).

8. Installation de téléphérique selon les revendications 1 à 6, **caractérisée en ce que**, dans sa deuxième position de fonctionnement (b), le segment de toit (20) au moins au nombre de un constitue lui-même une passerelle de maintenance (8).

9. Installation de téléphérique selon l'une des revendications 1 à 8, **caractérisée en ce que** le dispositif de transport (3) est constitué d'une pluralité de roues de transport (30) placées les unes derrière les autres qui sont raccordées entre elles par au moins une roue dentée (31) située entre chaque roue de transport (30).

10. Installation de téléphérique selon la revendication 9, **caractérisée en ce qu'**un dispositif d'entraînement (32) entraîne le dispositif de transport (3) dans un tronçon quelconque du dispositif de transport (3).

11. Installation de téléphérique selon l'une des revendications 9 ou 10, **caractérisée en ce qu'**un dimensionnement différent des roues dentées (31) situées entre les roues de transport (30) détermine par tronçons une vitesse de rotation différente des différentes roues de transport (30) et ainsi la vitesse de transport du dispositif de transport (3).

12. Installation de téléphérique selon l'une des revendications 9 à 11, **caractérisée en ce que** les roues dentées (31) sont constituées en tant que roues dentées droites.

13. Installation de téléphérique selon l'une des revendications 9 à 12, **caractérisée en ce que** le dispositif de transport (3) peut être mis à l'arrêt au moins par tronçons par le biais du désaccouplement d'une roue dentée (31).

14. Installation de téléphérique selon l'une des revendications 9 à 13, **caractérisée en ce que** le dispositif de transport (3) - par exemple en cas de maintenance ou de réparation - peut être exposé par la deuxième position de fonctionnement (b) d'au moins un élément de toit (20) et est accessible par une passerelle de maintenance (8).
